# FASCICULE DE BREVET EUROPEEN

(11) **EP 0 369 915 B1**
(45) Date de publication et mention de la délivrance du brevet: **28.09.1994**
(21) Numéro de dépôt: 89460039.4
(22) Date de dépôt: 10.11.1989
(51) Int. Cl.: H05B 3/56, H05B 3/50

(54) **Câble électrique chauffant à diffuseur de chaleur**
Elektrisches Heizkabel mit einem Wärmeübertragungselement
Electrical heating cable with a heat diffusion element

(30) Priorité: 18.11.1988 FR 8815218
(43) Date de publication de la demande: 23.05.1990
(73) Titulaire: Deleage, Pierre Emile, F-35430 Châteauneuf d'Ille et Vilaine (FR)
(72) Inventeur: Deleage, Pierre Emile, F-35430 Châteauneuf d'Ille et Vilaine (FR)
(74) Mandataire: Le Guen, Louis François

(56) Documents cités:
- DE-A- 1 565 641
- DE-A- 3 132 748
- DE-A- 3 345 823
- FR-A- 2 266 416
- FR-A- 2 279 299
- US-A- 2 419 655
- US-A- 3 209 128

## Description

La présente invention concerne des câbles électriques chauffants à diffuseur de chaleur et, plus particulièrement, des réseaux préfabriqués formés avec de tels câbles.

Des câbles électriques chauffants à ruban diffuseur de chaleur sont décrits dans le document EP-A-225 835. Dans ce document, le ruban, bon conducteur de la chaleur, présente une gorge longitudinale dans laquelle est logé et maintenu le câble électrique qui est en contact intime avec la face interne de la gorge du ruban. Celui-ci présente des fentes transversales, régulièrement espacées, qui donnent à l'ensemble une certaine souplesse et permettent son enroulement sur un touret. Par ailleurs, les fentes constituent des sortes de prédécoupes que le poseur de câble peut terminer pour permettre d'effectuer des rotations dans le plan général du ruban.

Pour équiper une plancher chauffant, on dispose le câble muni de son ruban en segments parallèles successifs en lui faisant effectuer aux extrémités de chaque segment un changement de direction à 180°. Les coudes de changement de direction sont réalisés sur le chantier en découpant des parties des bords du ruban au voisinage des fentes dans les zones concernées. Par ailleurs, pour maintenir les segments parallèles pendant la pose, il faut prévoir transversalement des bandes métalliques sur lesquelles on agrafe les segments au fur et à mesure de leurs poses. Il faut donc un temps appréciable pour équiper une surface. A titre d'exemple, pour équiper une pièce de 40 m², il faut entre deux et trois heures.

Le document US-A-3 209 128 décrit un câble chauffant conformé en ligne sinueuse dont chaque cycle comprend un coude dans un premier sens, suivi d'un premier segment rectiligne, suivi d'un coude, dans le second sens, suivi d'un second segment rectiligne, les cycles étant connexes et le câble électrique proprement dit étant ininterrompu.

Un objet de la présente invention consiste à prévoir un arrangement en réseau d'un câble à diffuseur en ruban permettant de faciliter la pose et de la rendre sensiblement plus rapide.

La revendication 1, ci-jointe, indique comment sont atteints cet objet, ainsi que d'autres, et fait apparaître une configuration caractéristique de l'invention. Les revendications dépendantes, également jointes, font apparaître d'autres caractéristiques d'exemples de réalisation de l'invention.

Les caractéristiques de l'invention mentionnées ci-dessus, ainsi que d'autres, apparaîtront plus clairement à la lecture de la description suivante d'un exemple de réalisation, ladite description étant faite en relation avec les dessins joints, parmi lesquels:
la Fig. 1 est une vue de dessus d'une portion d'un réseau de câbles chauffants préfabriqué suivant l'invention,
la Fig. 2 est une vue de dessus, à plus grande échelle, de la structure d'un coude du réseau de la Fig. 1, et
la Fig. 3 est une vue de côté d'une partie du coude de la Fig. 2.

Le câble électrique chauffant à ruban diffuseur de chaleur de la Fig. 1 se présente sous la forme d'une ligne sinueuse avec des segments rectilignes parallèles reliés par des coudes arrondis. En pratique, on peut considérer que la ligne sinueuse est formée d'une suite de cycles identiques, où chaque cycle comprend un segment rectiligne 1a, suivi d'un coude 2a en forme de demi-cercle, suivi d'un segment 1b, lui-même suivi d'un coude 2b en forme de demi-cercle. Les segments rectilignes 1a et 1b sont parallèles et égaux. La concavité du coude 2a est inverse de celle du coude 2b. Le diamètre des demi-cercles des coudes 2a et 2b définit la distance entre les segments rectilignes 1a et 1b.

Aux Figs. 1 et 2, le câble de l'invention est représenté vu de dessus, ce qui veut dire que l'on voit le dos du ruban diffuseur, avec une partie centrale enserrant plus de 180° du câble électrique 3, et deux ailes latérales qui reposent sur un plan avant l'enrobage du câble.

Dans les segments rectilignes 1a et 1b, le ruban diffuseur est, tout du long, d'une seule pièce, avec simplement ses extrémités coupées, non perpendiculairement à la direction générale du segment, mais suivant un angle tel que les bords des deux ailes du ruban fassent un angle inférieur à 180°.

Dans les coudes 2a et 2b, comme le montre mieux la Fig. 2, les ailes du ruban sont encochées de manière à former, dans l'exemple décrit, six tronçons comportant chacun un dos 4 et des ailes 5a et 5b. Chaque aile, telle que 5a, a une forme générale trapézoïdale isocèle, avec la petite base à l'extérieur et la grande base à l'intérieur, près du câble électrique 3. L'angle que font, avec l'axe de symétrie du trapèze, les côtés latéraux du trapèze est de l'ordre de 20°. On notera que, dans le cas où il y a six tronçons dans un coude, cet angle doit être supérieur à 15° pour éviter, à l'intérieur du coude, les superpositions systématiques d'ailes de tronçons adjacents.

La Fig. 2 fait également apparaître que, sous la grande base, chaque aile est prolongée vers l'intérieur par une partie rectangulaire, c'est-à-dire dont les bords sont perpendiculaires au câble électrique. La Fig. 3 montre qu'entre deux tronçons successifs, une encoche entre deux ailes se prolonge le long de la partie latérale du ruban, jusqu'à mi-hauteur environ du câble électrique 3, le dos 4 du ruban n'étant pas découpé. Il en résulte que, par son dos 4, le ruban reste ininterrompu que ce soit sur les segments droits ou sur les coudes. De cette manière, le câble 3 n'est jamais dénudé vers le haut et le ruban continue à jouer totalement son rôle de diffuseur de chaleur, même dans les coudes, en évitant tout point plus chaud.

Comme le montre encore la Fig. 1, deux lanières 6, perpendiculaires aux segments rectilignes 1a et 1b, sont accrochées auxdits segments. Les lanières 6 et 7 s'étendent sur l'ensemble de la ligne sinueuse du câble. Les points d'attache des lanières aux segments sont espacés d'une distance égale au diamètre d'un coude 2a ou 2b, de manière à maintenir les segments rectilignes parallèles. En pratique, les lanières 6 et 7 sont inextensibles. Elles peuvent être, par exemple, constituées de deux rubans en matière plastique résistante collés l'un contre l'autre entre les segments, et les deux faces des segments rectilignes étant respectivement collées l'une sous le ruban supérieur et l'autre sur le ruban inférieur.

Dans la pratique, pour réaliser le câble de l'invention, on part d'un câble électrique chauffant revêtu d'un ruban continu diffuseur de chaleur, on découpe en des endroits prédéterminés des encoches de manière à réaliser les tronçons des coudes, puis on replie les segments dans un sens ou dans l'autre alternativement en respectant la forme des coudes, et enfin on pose en continu les rubans adhésifs formant les lanières.

Selon la puissance thermique désirée par unité de surface, on prévoit des encoches plus ou moins rapprochées dans les coudes pour faire varier leurs diamètres, de façon à faire varier la distance mutuelle entre les segments rectilignes.

Bien entendu, si ayant étendu dans un sens un réseau tel que celui de la Fig. 1, on désire continuer à l'étendre mais dans l'autre sens, il suffit au point de changement de direction de redresser manuellement un coude pour aligner deux segments successifs. A noter que le réseau de la Fig. 1 peut être livré enroulé sur un touret dans le sens des rubans 6 et 7.

De petits trous, tels que 8, peuvent être poinçonnés dans les ailes du ruban, pour permettre de poser des punaises dont la tige s'accroche dans la couche isolante au-dessous du câble, après la pose de ce dernier.

## Revendications

1. Câble électrique chauffant à diffuseur de chaleur formé d'un ruban bon conducteur de la chaleur comportant des ailes planes et présentant, au milieu des ailes, une gorge longitudinale médiane dans laquelle se loge et est maintenu le câble électrique (3), conformé en une ligne sinueuse dont chaque cycle comprend un coude (2a) dans un premier sens, suivi d'un premier segment rectiligne (1a), suivi d'un coude (2b) dans le second sens, suivi d'un second segment rectiligne (1b), parallèle et égal au premier segment rectiligne, les cycles étant connexes et le câble électrique proprement dit étant ininterrompu, caractérisé en ce que les coudes (2a, 2b) sont préfabriqués en pratiquant des encoches adéquates dans les ailes planes du ruban, et en ce que, dans les coudes, deux encoches successives définissent un tronçon comportant un dos (4) et deux ailes (5a, 5b), chaque aile (5a ou 5b) ayant la forme générale d'un trapèze isocèle, avec la petite base à l'extérieur et la grande base à l'intérieur.

2. Câble électrique chauffant suivant la revendication 1, caractérisé en ce que l'angle que font, avec l'axe de symétrie du trapèze, les côtés latéraux de l'aile étant supérieur à 15°, de l'ordre de 20°.

3. Câble électrique chauffant suivant la revendication 1 ou 2, caractérisé en ce que les encoches dans les ailes se prolongent le long de la partie latérale du ruban jusqu'à mi-hauteur environ du câble électrique (3), le dos (4) du ruban n'étant pas découpé.

4. Câble électrique chauffant suivant l'une des revendications 1 à 3, caractérisé en ce que, dans les segments rectilignes (1a, 1b), le ruban est dépourvu d'encoches.

5. Câble électrique chauffant suivant l'une des revendications 1 à 4, caractérisé en ce que les segments rectilignes (1a, 1b) sont maintenus régulièrement espacés par une pluralité de lanières rectilignes (6, 7) orientées perpendiculairement aux segments.

6. Câble électrique chauffant suivant la revendication 5, caractérisé en ce que chaque lanière (6 ou 7) est constituée par deux rubans en matière plastique résistante collés l'un contre l'autre entre les segments, les deux faces des segments rectilignes étant respectivement collées l'une sous le ruban supérieur et l'autre sur le ruban inférieur.

7. Câble électrique chauffant suivant l'une des revendications 1 à 6, caractérisé en ce qu'une fois conformé, il est enroulé sur un touret dans le sens des lanières pour être prêt à l'emploi.

## Patentansprüche

1. Elektrisches Heizkabel mit einem Wärmeübertragungsteil, welches von einem einen guten Wärmeleiter bildenden Band gebildet wird, welches ebene Flügel aufweist, und mitten in den Flügeln eine in der Mitte verlaufende Längshohlkehle hat, in welcher sich das elektrische Kabel (3) befindet, welches darin gehalten ist, wobei das elektrische Heizkabel gemäß einer sinusförmigen Linie verlegt ist, von der jede Schleife einen Bogen (2a) in eine erste Richtung, gefolgt von einem ersten geradlinigen Segment (1a), gefolgt von einem Bogen (2b) in eine zweite Richtung, gefolgt von einem zweiten geradlinigen Segment (1b) parallel zu und in Übereinstimmung mit dem ersten geradlinigen Segment aufweist, wobei die Schleifen verbunden sind und das entsprechend zugeordnete elektrische Kabel ununterbrochen ist, **dadurch gekennzeichnet,** daß die Bögen (2a, 2b) in der Form vorgefertigt sind, daß entsprechende Einkerbungen in den ebenen Flügeln des Bandes vorgesehen sind, und daß in den Bögen zwei aufeinanderfolgende Einkerbungen einen Abschnitt bilden, welcher eine Rückseite (4) und zwei Flügel (5a, 5b) aufweist, wobei jeder Flügel (5a oder 5b) allgemein die Form eines gleichschenkeligen Trapezes hat und wobei die kleine Seite nach außen und die große Seite nach innen weist.

2. Elektrisches Heizkabel nach Anspruch 1, **dadurch gekennzeichnet,** daß der Winkel, welcher zwischen der Symmetrieachse des Trapezes und den Querseiten des Flügels gebildet wird, größer als 15° ist und in der Größenordnung von 20° liegt.

3. Elektrisches Heizkabel nach Anspruch 1 oder 2, **dadurch gekennzeichnet,** daß die Einkerbungen in den Flügeln entlang des Querteils des Bandes bis etwa zur halben Höhe in der Nähe des elektrischen Kabels (3) verlängert sind, und die Rückseite (4) des Bandes nicht unterbrochen ist.

4. Elektrisches Heizkabel nach einem der Ansprüche 1 bis 3, **dadurch gekennzeichnet,** daß in den Bereichen der geradlinigen Segmenten (2a, 2b) das Band frei von Einkerbungen ist.

5. Elektrisches Heizkabel nach einem der Ansprüche 1 bis 4, **dadurch gekennzeichnet,** daß die geradlinigen Segmente (1a, 1b) in regelmäßigem Abstand mit Hilfe einer Mehrzahl von geradlinigen Bahnen (6, 7) gehalten sind, welche senkrecht zu den Segmenten ausgerichtet sind.

6. Elektrisches Heizkabel nach Anspruch 5, **dadurch gekennzeichnet,** daß jede Bahn (6 oder 7) von zwei Bändern aus widerstandsfähigem Kunststoffmaterial gebildet wird, welche miteinander zwischen den Segmenten verklebt sind, und daß die beiden Flächen der geradlinigen Segmente jeweils unter dem oberen Band und die anderen auf dem unteren Band angeklebt sind.

7. Elektrisches Heizkabel nach einem der Ansprüche 1 bis 6, **dadurch gekennzeichnet,** daß es nach der Herstellung auf einer Rolle in Richtung der Bahnen einsatzbereit aufgewikkelt ist.

## Claims

1. Electric heating cable with heat diffuser formed by a good heat conducting strip comprising flat flanks and having in the middle of the flanks a longitudinal middle groove in which is lodged and held the electric cable (3) formed into a winding line each cycle of which comprises a bend (2a) in a first direction followed by a first rectilinear segment (1a), followed by a bend (2b) in the second direction, followed by a second rectilinear segment (1b) parallel and equal to the first rectilinear segment, the cycles being connected and the actual electric cable being uninterrupted, characterised in that the bends (2a, 2b) are prefabricated by making suitable notches in the flat flanks of the strip and in that in the bends, two successive notches define a section comprising a back (4) and two flanks (5a, 5b), each flank (5a or 5b) having the general form of an isosceles trapezium with the small base on the outside and the large base on the inside.

2. Electric heating cable according to claim 1, characterised in that the angle which the lateral sides of the flank make with the axis of symmetry of the trapezium being greater than 15° of the order of 20°.

3. Electric heating cable according to claim 1 or 2, characterised in that the notches in the flanks extend along the lateral part of the strip as far as about half the height of the electric cable (3), the back (4) of the strip not being cut.

4. Electric heating cable according to one of the claims 1 to 3, characterised in that in the rectilinear segments (1a, 1b) the strip is devoid of notches.

5. Electric heating cable according to one of the claims 1 to 4, characterised in that the rectilinear segments (1a, 1b) are kept regularly spaced by a plurality of rectilinear thin strips (6, 7) directed perpendicularly to the segments.

6. Electric heating cable according to claim 5, characterised in that each thin strip (6 or 7) is constituted by two strips made of resistant plastic material glued one against the other betwen the segments, the two faces of the rectilinear segments being respectively glued, one under the upper strip and the other on the lower strip.

7. Electric heating cable according to one of the claims 1 to 6, characterised in that once formed, it is wound on a drum in the direction of the thin strips in order to be ready for use.
